# EUROPÄISCHE PATENTSCHRIFT

(11) **EP 0 885 796 B1**
(45) Veröffentlichungstag und Bekanntmachung des Hinweises auf die Patenterteilung: **19.05.2004**
(21) Anmeldenummer: 98440127.3
(22) Anmeldetag: 17.06.1998
(51) Int. Cl.: B61L 23/00, E01B 25/00

(54) **Bahn für mittels Weichen verzweigte Schienenstränge**
Track for railway segments branched by points
Voie pour tronçons de rails ramifiés par aiguillages

(30) Priorität: 18.06.1997 DE 19725644
(43) Veröffentlichungstag der Anmeldung: 23.12.1998
(73) Patentinhaber: ALCATEL, 75008 Paris (FR)
(72) Erfinder: Sauerwein, Richard, 85635 Höhenkirchen (DE)
(74) Vertreter: Dreiss, Fuhlendorf, Steimle & Becker

(56) Entgegenhaltungen:
- CH-A- 540 801
- DE-A- 2 163 825
- US-A- 4 132 175
- US-A- 5 277 124

## Beschreibung

Die Erfindung betrifft eine Bahn für mittels Weichen verzweigte Schienenstränge gemäß dem Oberbegriff des Anspruchs 1. Eine derartige Bahn ist aus der US 4,132,175 bekannt.

Schienenfahrzeuge jeglicher Art, beispielsweise Personenzüge, Güterzüge, Elektrobahnen für den Transport innerhalb geschlossener Räume wie Montagehallen, Sortierstationen oder Hochregallager, hängend oder am Boden, müssen an Verzweigungsstellen der Schienenstränge mittels Weichen in die gewünschte Fahrtrichtung geführt werden.

Bekannt sind Weichen, die mit beweglichen Schienenteilen ausgestattet sind, welche schwenkbar oder verschiebbar in eine Lücke der einen oder der anderen Schienenrichtung einsetzbar sind. Der für die Bewegung der Schienenteile erforderliche Energieaufwand ist erheblich. Nachteilig ist darüber hinaus die Verschleißanfälligkeit in Verbindung mit Witterungseinflüssen und Verschmutzung. Derartige mechanische, d.h. aktive Weichen, sind überaus wartungsintensiv. Ihr Einsatz in Explosionsschutz- und Nassräumen ist kaum möglich und weitgehend auch nicht zugelassen.

Bekannt sind weiterhin sogenannte Drehscheiben, bei denen die Schienenfahrzeuge oder einzelne Waggons mittels der Scheibe quasi soweit gedreht werden, bis ein nahtloser Übergang zu der gewünschten Anschlussschienenrichtung hergestellt ist. Nachteilig ist hier ebenfalls der ganz erhebliche Energiebedarf. Hinzu kommt die Gefahr des "Weichenstaus". An Abzweigungsstellen können sich dicht aufeinanderfolgende Schienenfahrzeuge respektive Bahnen stauen, da die Betätigung der Drehscheiben, aber auch der oben genannten Schiebeweichen für jedes Fahrzeug sehr viel Zeit in Anspruch nimmt. Jedenfalls müssen die Bahnen anhalten oder zumindest abbremsen. Der Durchsatz von Bahnen, d.h. die Verkehrsdichte ist damit sehr eingeschränkt.

Eine weitere Bahn-Weichen-Konfiguration ist aus der DE 21 63 825 bekannt.

Der Erfindung liegt die Aufgabe zugrunde, eine Bahn-Weichen-Konfiguration hinsichtlich Energieverbrauch, Wartungsbedarf, Bahnendurchsatz und Verschleiß-/ sowie Verschmutzungsgefahr zu verbessern. Weiterhin ist anzustreben, dass ein Einsatz in Explosionsschutz- und in Nassräumen ohne Einschränkung möglich ist.

Die Aufgabe wird erfindungsgemäß mit den Merkmalen des Anspruches 1 gelöst. Ein Grundgedanke der Erfindung besteht darin, die zum Durchfahren von Verzweigungen erforderlichen festen und beweglichen Bestandteile der Bahn und der Weichen zu vertauschen. Dadurch ergibt sich die Möglichkeit, Konstruktionen zu schaffen, die sich durch sehr geringen Energieverbrauch, flüssiges Durchfahren der Verzweigungen ohne Halte- oder Abbremsphase und geringen Verschleiß sowie erheblich vermindertem Wartungsbedarf auszeichnen. Weiterhin wird die Stellung der Wippe und damit die Fahrtrichtung berührungslos mittels induktiver Energieübertragungsköpfe gesteuert. Dadurch ergibt sich eine vorteilhafte Leichtgängigkeit der Wippbewegungen. Durch Ansteuerung der Weichen kann somit wie bei herkömmlichen Weichen auch, die Fahrtrichtung festgelegt werden. Dennoch sind innerhalb der Weiche keinerlei bewegliche Teile erforderlich. Das bewegliche Teil ist die Wippe, welche Bestandteil der Bahn ist.

Bahnen mit einprogrammiertem Fahrtziel können unmittelbar vor einer Verzweigung bedarfsweise die Fahrtrichtung festlegen.

Diese Variante ist besonders vorteilhaft bei dicht aufeinanderfolgenden Bahnen, die nicht nach einer Art Fahrplan verkehren, sondern zum Beispiel über Abstandssensoren vorausfahrende Bahnen erkennen und mit Hilfe einer intelligenten Logik gemäß Anspruch 2 eigenständig optimale Routen zur Erreichung eines bestimmten Zielpunktes errechnen. Solche Systeme sind sehr flexibel und beispielsweise bei Montagelinien hoher Losgröße sinnvoll einsetzbar.

Um ein leises und reibungsarmes Rangieren an Verzweigungsstellen zu ermöglichen, können die freien Enden der Wippe entsprechend Anspruch 3 mit Führungsrollen versehen sein.

Die Führungsschiene und die Wippe können innerhalb des Hohlprofils angeordnet sein. Dadurch ergibt sich ein wirkungsvoller Schutz gegenüber mechanischer Beschädigung sowie Schmutz- und Umwelteinflüssen.

Weitere Konstruktionen sind in den Ansprüchen 5 und 7 für eine Elektrobodenbahn (EEB) und eine Elektrohängebahn (EHB) als vorteilhafte Weiterentwicklungen des Grundgedankens angegeben. Derartige Elektrobahnen (EBB und EHB) sind insbesondere für den Einsatz in Werkhallen vorgesehen. Denkbar wäre jedoch auch die Verwendung im Personen- und Güterverkehr. Beheizte aktive Weichen und deren aufwendige Ansteuervorrichtungen, die hohen Sicherheitsstandards genügen müssen, lassen sich dadurch einsparen. Es ist lediglich erforderlich, dass die Elektro- oder Diesellok eine Vorrichtung aufweist, welche in eine Führungsschiene der Passivweiche derart eingreift, dass die Lok und sämtliche angekuppelte Waggons in die gewünschte Richtung gezwungen werden. Nachfolgende Ausführungen beziehen sich jedoch nur noch auf die Elektrobodenbahn und die Elektrohängebahn für industrielle Verwendungszwecke, wobei der Beispielcharakter betont wird.

Die Ausführungsformen der Ansprüche 6 für die Elektrobodenbahn und 8 für die Elektrohängebahn kennzeichnen vorteilhafte Ausführungen, die sich durch gute Stabilität und Reibungseigenschaften auszeichnen. Der Führungsstift bzw. die Haltevorrichtung können den Längsschlitz quasi berührungslos durchsetzen.

Nachfolgend wird die Erfindung anhand zweier figürlich dargestellter Ausführungsbeispiele näher erläutert. Es zeigen:
- Figur 1a: einen Querschnitt durch die wesentlichen Bauteile einer Elektrobodenbahn (EBB) in Verbindung mit einer Verzweigungsstelle,
- Figur 1b: eine schematisierte Draufsicht auf eine Verzweigungsstelle,
- Figur 2a: wie 1a für eine Elektrohängebahn (EHB),
- Figur 2b: wie 1b für die Elektrohängebahn (EHB).

Figur 1a veranschaulicht den unteren teil einer Elektrobodenbahn - EBB - 1 im Zusammenwirken mit einem Verzweigungsbereich 2 einer Schienenstranganordnung 3. Die Schienenstranganordnung 3 ist im Wesentlichen als Hohlprofil 4 mit oberseitigem Längsschlitz 5 ausgebildet. Den Längsschlitz 5 durchragt ein Führungsstift 6 der EBB 1, der oberseitig mit einer Fahrgestellachse 7 und unterseitig mit einem Abstützlager 8 und einer Wippe 13 verbunden ist. Die Fahrgestellachse 7 verbindet zwei Antriebsräder 9 miteinander, welche beidseitig des Längsschlitzes 5 auf der Oberseite 10 des Hohlprofils 4 bewegbar sind und die Vorwärtsbewegung der EBB 1 bewirken. Das Abstützlager 8, beispielsweise ein Kugellager, wirkt mit der Innenseite 11 zweier Führungsschienen 12 des Hohlprofils 4 zusammen. Dabei ragen die Führungsschienen 12 beidseitig des Längsschlitzes 5 in das Innere des Hohlprofils 4 hinein. Unterhalb der Führungsschienen-/Abstützlager-Baugruppe 12/8 ist die Wippe 13 über eine Drehachse 14, die mit dem Führungsstift 6 verbunden ist, angeordnet. An den freien Enden 15 und 16 der Wippe 13 sind nach oben aufragende Führungsrollen 17 und 18 angeordnet. Diese sind je nach Stellung der Wippe 13 mit den Außenseiten 19 der Führungsschienen 12 verhakbar. In der in Figur 1 dargestellten Position ist die rechte Führungsrolle 18 eingehakt, wodurch bewirkt wird, daß die EBB 1 nach rechts abbiegt. In der anderen Wippstellung, bei der die linke Führungsrolle 17 am linken freien Ende 15 eingehakt ist, würde die EBB 1 bei der in Figur 1b dargestellten Schienenstranganordnung 3 geradeaus weiterfahren. Die Ansteuerung der Wippe 13 erfolgt über zwei spiegelsymmetrische induktive Energieübertragungsköpfe 20, die den freien Enden 15 und 16 der Wippe 13 gegenüberliegend und im unteren Bereich des Hohlprofils 4 angeordnet sind. Je nach Bestromung der beiden Energieübertragungsköpfe 20 wird entweder das linke freie Ende 15 oder das rechte freie Ende 16 der Wippe 13 angezogen, so daß das jeweils andere freie Ende mit zugehöriger Führungsrolle 17 oder 18 in eine der Führungsschienen 12 eingehakt ist.

Bei der in den Figuren 2a und 2b dargestellten Elektrohängebahn - EHB - 21 ist das gleiche Wippenprinzip vorgesehen. Es ist ersichtlich, daß die EHB 21 bei der dargestellten Position der Wippe 13 nach rechts und damit in eine Rechtskurve gezogen wird. Ein modifiziertes Hohlprofil 22 ist an einer Deckenstruktur 23 befestigt. Zusätzlich zu der Wippe 13 und den induktiven Energieübertragungsköpfen 20 sind in dem Hohlprofil 22 auch die Antriebsräder 9 der EHB 21 angeordnet. Die Fahrgestellachse 7 ist oberseitig mit der Drehachse 14 der Wippe 13 und unterseitig mit einer den Längsschlitz 5 durchsetzenden Haltevorrichtung 24 für eine nicht dargestellte zu transportierende Last verbunden. Die Haltevorrichtung 24 der EHB 22 ist analog zu dem Führungsstift 6 der EBB 1 mit einem Abstützlager 25 versehen, welches an einer halsförmigen Verlängerung des Längsschlitzes 5 anliegt.

Die Erfindung beschränkt sich nicht auf die vorstehend angegebenen Ausführugnsbeispiele. Vielmehr ist eine Anzahl von Varianten denkbar, welche auch bei grundsätzlich anders georteter Ausführung von den Merkmalen der Erfindung Gebrauch machen.

## Patentansprüche

1. Bahn für mittels Weichen verzweigte Schienenstränge (3), wobei die Weichen als keine beweglichen Teile aufweisende Passivweichen ausgebildet sind, wobei die Schienenstränge (3) ein im wesentlichen geschlossenes Hohlprofil (4, 22) aufweisen, und wobei die Bahn eine bewegliche Wippe (13) aufweist, deren freie Enden (15, 16) entsprechend der gewünschten Fahrtrichtung mit dem Hohlprofil (4, 22) koppelbar sind, **dadurch gekennzeichnet, dass** das Hohlprofil (4, 22) zumindest im Bereich der Weichen den freien Enden (15, 16) der Wippe (13) zugeordnete induktive Energieübertragungsköpfe (20) aufweist.

2. Bahn nach Anspruch 1, **dadurch gekennzeichnet, dass** die Energieübertragungsköpfe (20) über eine Bahn-interne intelligente Logik zur Berechnung einer optimalen Route ansteuerbar sind.

3. Bahn nach einem der Ansprüche 1 oder 2, **dadurch gekennzeichnet, dass** die freien Enden (15, 16) der Wippe mit Führungsrollen (17, 18) versehen sind.

4. Bahn nach einem der Ansprüche 1 bis 3 **dadurch gekennzeichnet, dass** das Hohlprofil (4, 22) zumindest im Bereich der Weichen beidseitig des Längsschlitzes (5) je eine Längsschlitz-parallele Führungsschiene (12) aufweist, mit der ein freies Ende (15, 16) der Wippe (13) koppelbar ist.

5. Bahn nach einem der Ansprüche 1 bis 4, wobei die Bahn als Elektrobodenbahn ausgebildet ist, **dadurch gekennzeichnet, dass** das Hohlprofil (4) einen oberseitigen Längsschlitz (5) aufweist, und dass auf der Oberseite des Hohlprofils (4) mindestens ein Antriebselement (9) der Bahn, welches mit mindestens einer Haltevorrichtung für eine zu transportierende Last verbunden ist, mittels eines den Längsschlitz (5) durchsetzenden Führungsstiftes (6) geführt ist.

6. Bahn nach Anspruch 5, **dadurch gekennzeichnet, dass** der Führungsstift (6) ein Abstützlager (8), insbesondere ein Kugellager, aufweist, das mit einer Ausformung des Hohlprofils (4) zusammenwirkt.

7. Bahn nach einem der Ansprüche 1 bis 4, wobei die Bahn als Elektrohängebahn ausgebildet ist, **dadurch gekennzeichnet, dass** das Hohlprofil (22) einen unterseitigen Längsschlitz (5) aufweist, und dass innerhalb des Hohlprofils (22) mindestens ein Antriebselement (9) der Bahn geführt ist, welches mit mindestens einer den Längsschlitz (5) durchsetzenden Haltevorrichtung (24) für eine zu transportierende Last verbunden ist.

8. Bahn nach Anspruch 7, **dadurch gekennzeichnet, dass** die Haltevorrichtung (24) ein Abstützlager (25), insbesondere ein Kugellager, aufweist, das mit einer Ausformung des Hohlprofils (22) zusammenwirkt.

## Claims

1. Railway for trackage (3) that is branched by means of points, wherein the points are designed as passive points that have no moving parts, wherein the tracks (3) have an essentially closed hollow profile (4, 22), and wherein the railway has a movable rocker (13) whose free ends (15, 16) can be coupled to the hollow profile (4, 22) according to the desired direction of travel,
**characterised in that**
the hollow profile (4, 22), at least in the area of the points, has inductive power transmission heads (20) that are assigned to the free ends (15, 16) of the rocker (13).

2. Railway in accordance with claim 1, **characterised in that** the power transmission heads (20) can be actuated via an internal logic unit that is internal to the railway, for calculating the optimum route.

3. Railway in accordance with one of the claims 1 or 2, **characterised in that** the free ends (15, 16) of the rocker are equipped with guide rollers (17, 18).

4. Railway in accordance with one of the claims 1 to 3, **characterised in that** at least in the area of the points, the hollow profile (4, 22) has a guide rail (12) on each side of the longitudinal slot (5) and parallel to it, and that a free end (15, 16) of the rocker (13) can be coupled to it [the guide rail].

5. Railway in accordance with one of the claims 1 to 4, wherein the railway is designed as an electrode railway, **characterised in that** the hollow profile (4) has a longitudinal slot (5) on the upper face, and that on the upper face of the hollow profile (4) at least one drive element (9) for the railway, which [element] is connected to at least one holding device for a load that is to be transported, is led by means of a guide pin (6) that passes through the longitudinal slot (5).

6. Railway in accordance with claim 5, **characterised in that** the guide pin (6) has a support bearing (8), in particular a ball bearing, which acts together with a shaping of the hollow profile (4).

7. Railway in accordance with one of the claims 1 to 4, wherein the railway is designed as a telpher line, **characterised in that** the hollow profile (22) has a longitudinal slot (5) on the underside, and that held within the hollow profile (22) is at least one drive element (9) for the railway, which [drive element] is connected to at least one holding device (24) which penetrates the longitudinal slot (5) and which is for a load that is to be transported.

8. Railway in accordance with claim 7, **characterised in that** the holding device (24) has a support bearing (25), in particular a ball bearing, which acts together with a shaping of the hollow profile (22).

## Revendications

1. Voie pour tronçons de rail (3) ramifiés par aiguillages, dans laquelle les aiguillages sont réalisés sous la forme d'aiguillages passifs qui ne comportent pas d'éléments mobiles, dans laquelle les files de rail (3) présentent un profil creux (4, 22) fermé pour l'essentiel et dans laquelle la voie comporte une pièce mobile à bascule (13) dont les extrémités libres (15, 16) peuvent être couplées au profil creux (4, 22) en fonction de la direction de déplacement désirée, **caractérisée en ce que** le profil creux (4, 22) comporte, au moins dans la zone des aiguillages, des têtes de transmission d'énergie par induction (20) qui sont associées aux extrémités libres (15, 16) de la pièce à bascule (13).

2. Voie selon la revendication 1, **caractérisée en ce que** les têtes de transmission d'énergie par induction (20) peuvent être commandées au moyen d'une unité logique intelligente qui est intégrée dans la voie pour le calcul d'un trajet optimal.

3. Voie selon la revendication 1 ou 2, **caractérisée en ce que** les extrémités libres (15, 16) de la pièce à bascule (13) sont munies de rouleaux de guidage (17, 18).

4. Voie selon l'une quelconque des revendications 1 à 3, **caractérisée en ce que** le profil creux (4, 22) comporte, au moins dans la zone des aiguillages, des deux côtés de sa fente longitudinale (5), respectivement, un rail de guidage longitudinal et parallèle (12), avec lequel l'une des extrémités libres (15, 16) de la pièce à bascule (13) peut être couplée.

5. Voie selon l'une quelconque des revendications 1 à 4, dans laquelle la voie est réalisée sous la forme d'une voie électrique disposée au sol, **caractérisée en ce que** le profil creux (4) comporte une fente longitudinale (5) qui est disposée sur sa face supérieure et **en ce que**, sur la face supérieure du profil creux (4), au moins un élément d'entraînement (9) de la voie, qui est relié avec au moins un dispositif de fixation prévu pour une charge à transporter, est guidé au moyen d'une tige de guidage (6) qui passe à travers la fente longitudinale (5).

6. Voie selon la revendication 5, **caractérisée en ce que** la tige de guidage (6) comporte un palier d'appui (8), en particulier un roulement à billes, qui coopère avec une partie évidée du profil creux (4).

7. Voie selon l'une quelconque des revendications 1 à 4 dans laquelle la voie est réalisée sous la forme d'une voie électrique suspendue, **caractérisée en ce que** le profil creux (22) comporte une fente longitudinale (5) qui est disposée sur sa face inférieure et **en ce que**, à l'intérieur du profil creux (22), est guidé au moins un élément d'entraînement (9) de la voie, qui est relié avec au moins un dispositif de fixation (24) qui est prévu pour une charge à transporter et qui passe à travers la fente longitudinale (5).

8. Voie selon la revendication 7, **caractérisée en ce que** le dispositif de maintien (24) comporte un palier d'appui (25), en particulier un roulement à billes, qui coopère avec une partie évidée du profil creux (22).
